# EUROPÄISCHE PATENTSCHRIFT

(11) **EP 0 066 077 B1**
(45) Veröffentlichungstag und Bekanntmachung des Hinweises auf die Patenterteilung: **24.10.1984**
(21) Anmeldenummer: 82103385.9
(22) Anmeldetag: 22.04.1982
(51) Int. Cl.: B65D 5/40, B65D 77/06

(54) **Faltschachtel für schüttfähiges Gut, insbesondere für Flüssigkeiten**
Folding box for loose goods, especially for liquids
Boîte pliante pour matériaux à déverser, notamment pour liquides

(30) Priorität: 14.05.1981 DE 3119140
(43) Veröffentlichungstag der Anmeldung: 08.12.1982
(73) Patentinhaber: HERMETIC-VERPACKUNG GmbH & Co. KG, D-42275 Wuppertal (DE)
(72) Erfinder: Juchem, Hans, D-5600 Wuppertal 12 (DE); Richter, Hans-Uwe, D-5600 Wuppertal 1 (DE)
(74) Vertreter: Ostriga, Harald

## Beschreibung

Die Erfindung betrifft eine Faltschachtel für schüttfähigesGut, insbesondere für Flüssigkeiten, mit einem boden- und deckelseitig anklappbare Faltlappen aufweisenden, etwa rohrförmigen Faltmantel aus Karton oder Pappe, in welchem ein im wesentlichen schlauchförmiges boden- und dekkelseitig einfalt- und mit je einer Siegelfuge verschliessbares Innenfutter gehalten ist, in dessen Deckelseite ein einseitig mit einem Verschlussteil versehener Auslaufstutzen eingesiegelt ist.

Eine bekannte Faltschachtel (GB-A Nr. 1022538) der vorbeschriebenen Gattung besitzt im Unterschied zu Blech- oder Kunststoffbehältern den grundsätzlichen Vorteil, dass sie raumsparend im zusammengefalteten Zustand angeliefert und gelagert werden kann. Nach ihrerverwendung wiederum kann die entleerte Faltschachtel, mühelos zusammengedrückt, wiederum raumsparend gelagert und darüber hinaus rückstandsarm verbrannt oder verrottet werden. Das Innenfutter besteht aus einem folienhaften Werkstoff wie z.B. Polyäthylenfolie oder Aluminiumfolie. Das Innenfutter weist eine nach aussen abstehende Längssiegelfuge auf, so dass ein zunächst boden- und deckelseitig offenes schlauchförmiges Gebilde vorliegt, welches an der Innenwandfläche des etwa rohrförmigen Karton- bzw. Papp-Faltmantels - gemeinsam mit diesem zu Lagerzwecken einfaltbar- mit mehreren Klebestellen gehalten ist. Wenn die Trägerfolie (z.B. Aluminiumfolie) des Innenfutters selbst nicht verschweissbar ist, so ist die Trägerfolie innenseitig mit einer Siegelschicht, z.B. Heisssiegelschicht, versehen, um später die obere und untere Siegelfuge herstellen zu können.

Die von der GB-A Nr. 1022538 bekannte Faltschachtel verfügt über einen seitlich neben der oberen Siegelfuge eingesiegelten verschliessbaren deckelseitigen Auslaufstutzen, der eine Teilmengenabgabe mit nachfolgendem Wiederverschluss gestattet, was bei einer Vielzahl von oxydierbaren oder hygroskopischen schüttfähigen Gütern erwünscht und vorteilhaft ist. Jedoch ist bei der bekannten Faltschachtel die Einsiegelung des seitlich neben der oberen Siegelfuge in einem gesonderten Durchbruch des Innenfutters eingesteckten Auslaufstutzens problematisch. Hierzu benötigt nämlich das Siegelwerkzeug ein unteres Widerlager, das einen erheblichen maschinellen Aufwand bedingt.

Ausgehend von der eingangs beschriebenen bekannten Faltschachtel (GB-A Nr. 1022538) dieser Gattung, liegt der Erfindung im Bewusstsein der Nachteile des Bekannten die Aufgabe zugrunde, eine Faltschachtel zu schaffen, welche mit insgesamt einfachen Mitteln einen wiederverwendbaren flüssigkeits- und gasdichten Verschluss gestattet. Entsprechend der Erfindung wurde diese Aufgabe dadurch gelöst, dass der Auslaufstutzen in der Siegelfuge des Innenfutters eingesiegelt ist, und dass der Auslaufstutzen an seiner Aussenmantelfläche mindestens einen zwickelförmigen Ansatz aufweist, der, eine zwikkelförmige Übergangslücke zwischen Futterfolie und Auslaufstutzen ausfüllend, mit seiner freien Zwickelkante in die Siegelfuge hineinragt.

Entsprechend der Erfindung wird, während die deckelseitige Siegelfuge des Innenfutters hergestellt wird, zugleich ein zuvor in die Fugenöffnung eingesteckter Auslaufstutzen eingesiegelt. Die Erfindung benötigt daher keine gesondert einzubringende Durchstecköffnung für den Auslaufstutzen. Das Einsiegeln geschieht zweckmässig mittels zweier zusammenfahrbarer und gegeneinander drückbarer beheizter Siegelbackenwerkzeuge. Ein hinsichtlich des Arbeitsablaufs und maschinell aufwendiges unteres Widerlager ist bei der Realisierung der Erfindung von Haus aus überflüssig. Mit der Schaffung der erfindungsgemässen Faltschachtel waren indes erhebliche Schwierigkeiten zu überwinden, da der Auslaufstutzen zunächst nicht in allen Fällen völlig flüssigkeits- und gasdicht in der Siegelfuge eingesiegelt werden konnte. Dieses zusätzliche Problem hat die Erfindung unter Beibehaltung einer einfachen Bauform dadurch gelöst, dass der Auslaufstutzen an seiner Aussenmantelfläche mindestens einen zwickelförmigen Ansatz aufweist, der, eine zwickelförmige Übergangslücke zwischen Futterfolie und Auslaufstutzen ausfüllend, mit seiner freien Zwickelkante in die Siegelfuge hineinragt. Aufgrund der vorbeschriebenen erfindungsgemässen Merkmale ist es möglich geworden, die sich an den Auslaufstutzen anschliessenden Übergangsstellen der Siegelfuge völlig flüssigkeits- und gasdicht zu versiegeln.

Es soll nicht unerwähnt bleiben, dass unter dem Begriff Siegelfuge alle vergleichbaren Fugen, wie Schweissfugen, Heisssiegelfugen oder Klebefugen zu subsummieren sind.

Für den Fall, dass der Auslaufstutzen unmittelbar an einem Ende der deckelseitigen Fugenöffnung des Innenfutters eingesetzt wird, kann es genügen, dass der Auslaufstutzen an seiner Aussenmantelfläche lediglich einen zur Schachtelmitte hin in die Siegelfuge hineinragenden zwickelförmigen Ansatz aufweist. Für den Fall, dass der Auslaufstutzen nur ein wenig entfernt von einem Fugenende angeordnet ist, hat es sich entsprechend weiteren Erfindungsmerkmalen als zweckmässig herausgestellt, an der Aussenmantelfläche des Auslaufstutzens an zwei diametral gegenüberliegenden Stellen je einen zwickelförmigen Ansatz vorzusehen. Die beiden diametral voneinander weg weisenden zwickelförmigen Ansätze rangen sodann - jeder zwickelförmige Ansatz für sich - in die angrenzende Siegelfuge hinein, indem die jeweilige zwickelförmige Lücke in der Siegelfuge dichtend ausgefüllt wird.

Als vorteilhaft hat es sich herausgestellt, dass der zwickelförmige Ansatz als einstückig-stoffschlüssiger Bestandteil des ein Kunststoffspritzgussteil bildenden Auslaufstutzens mit sich beidseitig parallel zur freien Zwickelkante erstreckenden konkaven Anschlussbereichen geschmeidig in die Aussenmantelfläche des Auslaufstutzens übergeht. Die geschmeidigen Übergänge ermöglichen zusätzlich ein dichtes Anlegen der Futterfolie an den Auslaufstutzen während des Siegelvorgangs. Für den Fall, dass eine Verschweissung zwischen der Innenbeschichtung der Futterfolie bzw. zwischen der Folie selbst und dem Auslaufstutzenbereich der Siegelfolie beabsichtigt ist, hat es sich als zweckmässig herausgestellt, Werkstoffgleichheit vorzusehen. So können beispielsweise die Futterfolien selbst und deren Innenbeschichtung sowie der Auslaufstutzen selbst aus Polyäthylen bestehen.

Um einerseits eine hinreichende Abdichtung des Auslaufstutzens innerhalb der Siegelfuge zu erzielen, andererseits aber eine schädliche Überdehnung der Futterfolie an den dem zwickelförmigen Ansatz oder den zwickelförmigen Ansätzen entfernten Stellen zu vermeiden, sieht die Erfindung weiterhin vor, dass die Aussenmantelfläche des Auslaufstutzens zumindest an den jeweils etwa 90 oder 180 Umfangsgrad vom zwickelförmigen Ansatz entfernten Stellen eine konvex gerundete Querschnittskontur aufweist. Am einfachsten lassen sich diese Erfindungsmerkmale dadurch erfüllen, dass die den zwickelförmigen Ansatz bzw. die zwickelförmigen Ansätze tragende Aussenmantelfläche des Auslaufstutzens im wesentlichen eine kreisförmige Querschnittskontur besitzt.

Zur Erzielung einer optimalen Dichtwirkung ist es ausserdem zweckmässig, wenn die parallel zur Mittellängsachse des Auslaufstutzens gemessene axiale Länge eines jeden zwickelförmigen Ansatzes etwa der Breite der Siegelfuge entspricht.

Das die Auslauföffnung des Auslaufstutzens verschliessende lösbare Verschlussteil kann aus einer an sich bekannten Gewindekappe oder z.B. aus einer Schnappverrastkappe oder aus einem an sich bekannten schnappverrastbaren Stopfen bestehen. Für den Fall, dass das Verschlussteil eine Gewindekappe ist, muss ein Verwürgen des folienhaften Innenbehälters beim Abschrauben der Gewindekappe vermieden werden. Zu diesem Zweck sieht die Erfindung vor, dass der Auslaufstutzen zwischen Siegelfuge und seiner Auslauföffnung oder unterhalb der Siegelfuge (in letztem Falle: innerhalb des Innenfutters) angeordnete Verdrehsicherungsflächen bildet.

Weitere Erfindungsmerkmale ergeben sich aus zusätzlichen Unteransprüchen sowie aus den Zeichnungen in Verbindung mit der Zeichnungsbeschreibung.

In den Zeichnungen sind bevorzugte Ausführungsbeispiele entsprechend der Erfindung näher dargestellt. Es zeigen:
Fig. 1 eine Faltschachtel mit aufgeklappten Deckelteilen des Karton- bzw. Papp-Faltmantels,
Fig. 2 einen Querschnitt durch den Auslaufstutzen entsprechend der Schnittlinie 11-11 in Fig. 1,
Fig. 3 eine Schnittansicht durch den Auslaufstutzen entsprechend der abgeknickten Schnittlinie 111-111 in Fig. 2,
Fig. 4 eine Faltschachtel im geschlossenen Zu stand mit einem Stauraum zur Aufnahme des Auslaufstutzens, und
Fig. 5 eine andere Ausführungsform, bei welcher der mit eine Verschlusskappe versehene Auslaufstutzen über den Deckelbereich des Karton- bzw. Pappmantels hinausragt und dort arretiert ist.

Die in Fig. 1 dargestellte Faltschachtel für Flüssigkeiten ist insgesamt mit der Bezugsziffer 10 bezeichnet.

Die Faltschachtel 10 besteht zunächst aus einem etwa rohrförmigen Faltmantel 11 aus Pappe oder aus Karton, welcher boden- und deckelseitig anklapp- und anklebbare Faltlappen aufweist. Aus Fig. 1 sind nur die deckelseitigen Faltlappen 12, 13, 14 und 15 zu ersehen.

Innerhalb des etwa rohrförmigen Faltmantels 11 aus Karton oder Pappe ist ein im wesentlichen schlauchförmiges boden- und deckelseitig einfalt- und mit je einer Siegelfuge verschliessbares Innenfutter 16 aus folienhaftem Werkstoff gehalten. Die Siegelfuge 17, welche z.B. von einem Heisssiegelkleber ausgefüllt wird, befindet sich zwischen zwei deckelseitigen Siegelrändern 18 und 19 des schlauchförmigen Innenfutters 16.

In der Siegelfuge 17 eingesiegelt (vgl. insbesondere Fig. 2 und 3) ist ein aus Kunststoff (z.B. Polyäthylen) bestehender, insgesamt mit 20 bezeichneter Auslaufstutzen, welcher mittels einer Schraubkappe 21 verschliessbar ist.

Wie aus Fig. 3 ersichtlich, weist der Auslaufstutzen 20 zu diesem Zweck einen mit Aussengewinde versehenen Ansatz 22 auf, auf welchen die aus Fig. 1 ersichtliche Schraubkappe 21 (s. ebenfalls Fig. 5) aufschraubbar ist.

Ein wesentlicher Bereich des Auslaufstutzens 20 besteht aus seiner Aussenmantelfläche 23, welche eine hauptsächlich kreisförmige Querschnittskontur aufweist. Aus der Aussenmantelfläche 23 des ein Kunststoffspritzgussteil bildenden Auslaufstutzens 20 ragt jeweils an zwei diametral gegenüberliegenden Stellen ein einstückig und stoffschlüssig angeschlossener zwickelförmiger Ansatz 24 hervor. Aus Fig. 2 ist besonders deutlich zu ersehen, dass jeder zwickelförmiger Ansatz 24, eine nicht weiter bezeichnete zwickelförmige Übergangslücke zwischen den Siegelrändern 18, 19 und dem Auslaufstutzen 20 ausfüllend, mit seiner jeweiligen freien Zwickelkante 35 in die Siegelfuge 17 hineinragt.

Aus Fig. 2 ist gleichfalls deutlich zu ersehen, dass jeder zwickelförmige Ansatz 24 mit sich beidseitig parallel zur freien Zwickelkante 35 erstrekkenden konkaven Anschlussbereichen 25, 26 geschmeidig in die Aussenmantelfläche 23 des Auslaufstutzens 20 übergeht. Diese Zwickelausbildung mit den geschmeidigen Übergangsstellen gestattet ein sattes flüssigkeits- und gasdichtes Einsiegeln mit der Aussenmantelfläche 23 des Auslaufstutzens 20 in die Siegelfuge 17.

Zur Erzielung hinreichender Dichtlängen hat es sich, wie aus Fig. 3 besonders deutlich ersichtlich ist, als zweckmässig erwiesen, die axiale Länge 1 eines jeden zwickelförmigen Ansatzes 24 etwa gleich der Breite b der Siegelfuge 17 zu wählen.

Es ist vorstellbar, dass der Auslaufstutzen 20 infolge der Flexibilität des Innenfutters 16 insgesamt raumgelenkig am Innenfutter 16 durch die Versiegelung befestigt ist. Diese Anordnung gestattet grundsätzlich ein Ein- und Ausschwenken entsprechend dem in Fig. 1 mit y bezeichneten gekrümmten Doppelpfeil. Diese erfindungsgemässe Anordnung gestattet grundsätzlich zwei verschiedene Ausführungsformen. Einmal die Ausführungsform gemäss Fig. 4, gemäss welcher der Auslaufstutzen 20 entlang dem Pfeil y nach innen eingeschwenkt und innerhalb eines deckelseitig freien Stauraums innerhalb des Faltmantels 11 der Faltschachtel 10 eingelagert und die Deckelanordnung sodann verschlossen wird. Soll die Faltschachtel gemäss Fig. 4 geöffnet werden, so genügt es, die Aufreisslasche 27 entsprechend dem Pfeil z wegzureissen, worauf der Auslaufstutzen 20 mit Schraubkappe 21 sichtbar wird und entlang dem Pfeil y in eine Gebrauchsstellung nach oben versetzt bzw. herausgezogen werden kann. In der Gebrauchsendstellung stützen sich Schlüsselflächen 28 an den gabelförmigen Laibungen 29, 30 der deckelseitigen Faltlappen 12, 15 ab und bilden somit einen Schutz gegen ein unbeabsichtigtes Verwürgen der Verschlussstelle.

Die zwischen der Auslauföffnung 31 und der Siegelfuge 17 angeordneten Schlüsselflächen 28 werden insgesamt von einem schraubenkopfartigen Sechskant 32 gebildet, an dessen Kanten, etwa mittig in axialer Höhe x der Schlüsselflächen 28, nutförmige Vertiefungen 33 vorgesehen sind. In diesen nutförmigen Vertiefungen 33 können die gabelförmigen Laibungen 29, 30 der dekkelseitigen Faltlappen 12, 15 eingreifen, so dass auf diese Weise eine Axialsicherung des Sechskants 32 - und damit dessen anhaltende Verdrehsicherung - bewirkt wird.

Die in Fig. 5 dargestellte andere Ausführungsform zeigt eine Faltschachtel 10a, bei welcher der Auslaufstutzen 20 mit Gewindeschraubkappe 21 von Anfang an von aussen her zugänglich ist. Der Karton- bzw. Faltmantel 11 braucht daher beim Ausführungsbeispiel gemäss Fig. 5 keinen gesonderten Stauraum zur Aufnahme des ansonsten gemäss Fig. 4 eingeknickt eingelagerten Auslaufstutzens 20 aufzuweisen. Im übrigen unterscheidet sich die Deckelanordnung des Faltmantels 11 gegenüber dem Ausführungsbeispiel gemäss Fig. nur dadurch, dass von Anfang an keine Aufreisslasche 27 vorgesehen ist. Als Verdrehsicherung weist der Auslaufstutzen 20 entsprechend dem Ausführungsbeispiel gemäss Fig. 5 einen im wesentlichen plattenförmigen Ansatz 34 (nur teilweise dargestellt) auf, welcher sich in nicht dargestellter Weise an der Innenmantelfläche des Karton- bzw. Papp-Faltkörpers 11 abstützt und so eine Sicherung gegen Verwürgen der Verschlussanordnung mit dem Auslaufstutzen 20 bewirkt. Entsprechend kann der plattenförmige Ansatz 34 auch unterhalb der Siegelfuge 17 am Auslaufstutzen 20 angeordnet sein und sich unter Zwischenschaltung des Innenfutters 16 an den Innenwandflächen des Faltmantels 11 drehsichernd abstützen.

Es ist im übrigen auch möglich, die Auslauföffnung 31 des ggf. zuvor eingesiegelten Auslaufstutzens 20 als Füllöffnung zur Einbringung des Füflguts zu verwenden.

Die Mittellängsachse des Auslaufstutzens 20 ist mit a bezeichnet.

## Patentansprüche

1. Faltschachtel (10) für schüttfähiges Gut, insbesondere für Flüssigkeiten, mit einem boden-und deckelseitig (12, 13, 14, 15) anklappbare Faltlappen aufweisenden, etwa rohrförmigen Faltmantel (11) aus Karton oder Pappe, in welchem ein im wesentlichen schlauchförmiges boden-und deckelseitig einfalt- und je mit einer Siegelfuge verschliessbares aus folienhaftem Werkstoff bestehendes Innenfutter (16) gehalten ist, an dessen Deckelseite ein einseitig mit einem Verschlussteil versehener Auslaufstutzen (20) eingesiegelt ist, dadurch gekennzeichnet, dass der Auslaufstutzen (20) in der Siegelfuge des Innenfutters (16) eingesiegelt ist und dass der Auslaufstutzen (20) an seiner Aussenmantelfläche (23) mindestens einen zwickelförmigen Ansatz (24) aufweist, der, eine zwickelförmige Übergangslücke zwischen Futterfolie (18, 19) und Auslaufstutzen (20) ausfüllend, mit seiner freien Zwickelkante (35) in die Siegelfuge (17) hineinragt.

2. Faltschachtel nach Anspruch 1, dadurch gekennzeichnet, dass der zwickelförmige Ansatz (24) als einstückig-stoffschlüssiger Bestandteil des ein Kunststoffspritzgussteil bildenden Auslaufstutzens (20) mit sich beidseitig parallel zur freien Zwickelkante (35) erstreckenden konkaven Anschlussbereichen (25, 26) geschmeidig in die Aussenmantelfläche (23) des Auslaufstutzens (20) übergeht.

3. Faltschachtel nach einem der Ansprüche 1 oder 2, dadurch gekennzeichnet, dass die Aussenmantelfläche (23) des Auslaufstutzens (20) zumindest an den jeweils etwa 90 oder 180 Umfangsgrad vom zwickelförmigen Ansatz (24) entfernten Stellen eine konvex gerundete Querschnittskontur aufweist.

4. Faltschachtel nach Anspruch 3, dadurch gekennzeichnet, dass die den zwickelförmigen Ansatz bildende Aussenmantelfläche (23) des Auslaufstutzens (20) im wesentlichen eine kreisförmige Querschnittskontur besitzt.

5. Faltschachtel nach einem der Ansprüche 1 bis 4, dadurch gekennzeichnet, dass an der Aussenmantelfläche (23) des Auslaufstutzens (20) an zwei diametral gegenüberliegenden Stellen je ein zwickelförmiger Ansatz (24) vorgesehen ist.

6. Faltschachtel nach einem der Ansprüche 1 bis 5, dadurch gekennzeichnet, dass die axiale Länge (I) eines jeden zwickelförmigen Ansatzes (24) etwa der Breite (b) der Siegelfuge (17) entspricht.

7. Faltschachtel nach einem der Ansprüche 1 bis 6, dadurch gekennzeichnet, dass der Auslaufstutzen (20) zwischen Siegelfuge (17) und seiner Auslauföffnung (31) angeordnete Verdrehsicherungsflächen (28) bildet.

8. Faltschachtel nach Anspruch 7, dadurch gekennzeichnet, dass die Verdrehsicherungsflächen Schlüsselflächen (28) eines regelmässigen Sechskants (32) bilden.

9. Faltschachtel nach einem der Ansprüche 7 oder 8, dadurch gekennzeichnet, dass etwa mittig in axialer Höhe (x) der Schlüsselflächen (28) nutförmige Vertiefungen (33) zur Aufnahme von Innenrandbereichen (bei 29 und 30) je einer in mindestens einem deckelseitigen Karton- bzw. Papp-Faltlappen (12 und 19) vorgesehenen Arretierungsöffnung aufnimmt.

10. Faltschachtel nach einem der Ansprüche 7 bis 9, dadurch gekennzeichnet, dass die Verdrehsicherungsflächen von mindestens einem etwa radial bezüglich der Mittellängsachse (a) des Auslaufstutzens (20) abstehenden, etwa plattenförmigen Vorsprung (34) gebildet sind, welcher sich an mindestens einer Innenwandfläche des Karton- bzw. Papp-Faltmantels (11) abstützt.

11. Faltschachtel nach Anspruch 10, dadurch gekennzeichnet, dass der plattenförmige Vorsprung (34) eine etwa rechteckige Grundform aufweist und sich an mindestens zwei gegenüberliegenden Innenwandflächen des Karton- bzw. Papp-Faltmantels abstützt.

12. Faltschachtel nach einem der Ansprüche 1 bis 11, dadurch gekennzeichnet, dass die Faltschachtel (10) innenseitig einen Stauraum zur Aufnahme des mit seiner Anschlussstelle an die Futterfolie (18, 19) mit einer Schwenkung von etwa 90° (bei y) nach innen eingelegten Auslaufstutzens (20) bildet.

## Claims

1. Folding box (10) for loose goods, especially for liquids, with a somewhat tube-shaped folding casing (11) of cardboard or paperboard, having a foldable flap closing the bottom side and lid side (12, 13, 14, 15), in which is contained a substantially tube-shaped inner lining (16), consisting of a film-like material which can be folded on the bottom side and lid side and is closable by a sealed joint, on the lid side of which is sealed in an outlet connection (20) provided on one side with a closure part, characterised in that the outlet connection (20) is sealed into the sealed joint of the inner lining (16) and that the outlet connection (20) has on its outer surface (23) at least one wedge-shaped projection (24) which, filling a wedge-shaped transitional gap between lining film (18, 19) and outlet connection (20), projects with its free wedge edge (35) into the sealed joint (17).

2. Folding box according to Claim 1, characterised in that the wedge-shaped projection (24) passes over flexibly as a one-piece self-substance component of the outlet connection (20) forming a synthetic-resin injection-moulded part with concave connection zones (25, 26) extending on both sides, parallel to the free wedge edge (35), into the outer surface (23) of the outlet connection (20).

3. Folding box according to one of Claims 1 or 2, characterised in that the outer surface (23) of the outlet connection (20) has a convex-rounded cross-sectional contour at least on each of the places distanced about 90 or 180° from the wedge-shaped projection (24).

4. Folding box according to Claim 3, characterised in that the outer surface (23) of the outlet connection (20) forming the wedge-shaped projection has an essentially circular cross-sectional contour.

5. Folding box according to one of Claims 1 to 4, characterised in that on the outer surface (23) of the outlet connection (20) is provided a wedge-shaped projection (24) on each of two diametrically opposite lying places.

6. Folding box according to one of Claims 1 to 5, characterised in that the axial length (I) of one of the wedge-shaped projections (24) corresponds substantially to the breadth (b) of the sealed joint (17).

7. Folding box according to one of Claims 1 to 6, characterised in that the outlet connection (20) forms surfaces (28) preventing twisting arranged between sealed joint (17) and its outlet opening (31).

8. Folding box according to Claim 7, characterised in that the surfaces preventing twisting form key-surfaces (28) of a regular hexagon (32).

9. Folding box according to one of Claims 7 or 8, characterised in that, substantially in the middle at an axial height (x) of the key-surfaces (28), slot-shaped recesses (33) for the reception of inner edge-zones (at 29 and 30) each receive a stop opening provided in at least one lid-side cardboard or paperboard folding flap (12 and 19).

10. Folding box according to one of Claims 7 to 9, characterised in that the surfaces preventing twisting are formed from at least one substantially plate-shaped projection (34), projecting substantially radially with regard to the middle longitudinal axis (a) of the outlet connection (20) which supports against at least one inner wall- surface of the cardboard or paperboard casing (11).

11. Folding box according to Claim 10, characterised in that the plate-shaped projection (34) has a substantially rectangular basic shape and is supported against at least two oppositely lying inner wall-surfaces of the cardboard or paperboard folding casing.

12. Folding box according to one of Claims 1 to 11, characterised in that the folding box (10) forms on the inside a package space for the reception of the outlet connection (20) with its connection part onto the lining film (18, 19) inserted with a turn of about 90° (at y) towards the inside.

## Revendications

1. Boîte pliante (10) pour matériaux à déverser, notamment pour liquides, comportant une enveloppe pliante (11) en carton de n'importe quel grammage, de forme sensiblement tubulaire, qui présente des pattes (12, 13, 14, 15) pouvant se rabattre du côté du fond et du couvercle, et dans laquelle est maintenue une doublure intérieure (16) de forme essentiellement tubulaire pouvant être repliée du côté du fond et du couvercle et obturée, chaque fois, par un joint scellé, dans laquelle est scellée, du côté du couvercle, une tubulure d'écoulement (20) munie d'un côté d'une partie d'obturation, caractérisée par le fait que la tubulure d'écoulement (20) est scellée dans le joint scellé (17) de la doublure intérieure (16) et que la tubulure d'écoulement (20) présente, sur sa surface (23) d'enveloppe extérieure, au moins un appendice cunéiforme (24) qui, comblant un vide de transition cunéiforme entre feuille de doublure (18, 19) et tubulure d'écoulement (20), pénètre avec son bord libre cunéiforme (35) dans le joint scellé (17).

2. Boîte pliante selon la revendication 1, caractérisée par le fait que l'appendice cunéiforme (24), réalisé en tant que partie intégrante d'une seule pièce venant de matière avec la tubulure d'écoulement (20), qui forme une pièce en matière plastique moulée par injection, présente, avec des zones de liaison (25,26) concaves s'étendant sur les deux côtés, parallèlement au bord libre cunéiforme (35), une transition souple se fondant dans la surface (23) d'enveloppe extérieure de la tubulure d'écoulement (20).

3. Boîte pliante selon l'une des revendications 1 ou 2, caractérisée par le fait que la surface (23) d'enveloppe extérieure de la tubulure d'écoulement (20) présente, au moins aux points placés à des écarts angulaires respectifs de 90 ou 180° sur la circonférence par rapport à l'appendice cunéiforme (24), une section transversale au contour arrondi et convexe.

4. Boîte pliante selon la revendication 3, caractérisée par le fait que la surface (23) d'enveloppe extérieure de la tubulure d'écoulement (20), qui forme l'appendice cunéiforme (24), possède une section transversale au contour essentiellement circulaire.

5. Boîte pliante selon l'une des revendications 1 à 4, caractérisée par le fait que, en deux points diamétralement opposés sur la surface (23) d'enveloppe extérieure de la tubulure d'écoulement (20), est chaque fois prévu un appendice cunéiforme (24).

6. Boîte pliante selon l'une des revendications 1 à 5, caractérisée parle fait que la longueur axiale (I) de chaque appendice cunéiforme (24) correspond à peu près à la largeur (b) du joint scellé (17).

7. Boîte pliante selon l'une des revendications 1 à 6, caractérisée par le fait que la tubulure d'écoulement (20) forme des surfaces (28) antitorsion qui sont placées entre le joint scellé (17) et son orifice d'écoulement (31 ).

8. Boîte pliante selon la revendication 7, caractérisée par le fait que les surfaces antitorsion forment les surfaces clés (28) d'un six pans régulier (32).

9. Boîte pliante selon l'une des revendications 7 ou 8, caractérisée par le fait que, à peu près à la moitié de la hauteur axiale (x) des surfaces clés (28), sont prévus des creux (33) en forme de rainures, destinés à recevoir des zones de bordure intérieure (en 29 et 30) d'une échancrure de blocage prévue chaque fois du côté du couvercle dans au moins une patte pliable (12 et 19) en carton de n'importe quel grammage.

10. Boîte pliante selon l'une des revendications 7 à 9, caractérisée par le fait que les surfaces antitorsion sont formées par au moins un prolongement (34) sensiblement en forme de plaque qui, s'étendant à peu près axialement par rapport à l'axe longitudinal médian (a) de la tubulure d'écoulement (20) prend appui sur au moins une surface de paroi intérieure de l'enveloppe pliante (11) en carton de n'importe quel grammage.

11. Boîte pliante selon la revendication 10, caractérisée par le fait que le prolongement (34) en forme de plaque présente une forme de base à peu près rectangulaire et prend appui sur au moins deux surfaces de paroi intérieures opposées l'une à l'autre de l'enveloppe pliante en carton de n'importe quel grammage.

12. Boîte pliante selon l'une des revendications 1 à 11, caractérisée par le fait que la boîte pliante (10) forme, côté intérieur, une cavité de rangement pour recevoir la tubulure d'écoulement (20) rabattue vers l'intérieur par une flexion d'à peu près 90° (autour de y), avec son point de jonction à la feuille de doublure (18,19).
